# EUROPÄISCHE PATENTSCHRIFT

(11) **EP 0 058 925 B1**
(45) Veröffentlichungstag und Bekanntmachung des Hinweises auf die Patenterteilung: **25.04.1984**
(21) Anmeldenummer: 82101153.3
(22) Anmeldetag: 17.02.1982
(51) Int. Cl.: E02D 29/02, E01F 8/00

(54) **Bauteilsatz für eine als Gitterwand ausgebildete Stützmauer, Lärmschutzwand oder dergleichen**
Construction set for a cribbing for use in retaining walls, noise protecting walls or the like
Ensemble d'éléments étagés de construction pour l'érection de murs de soutènement, de murs antibruit et analogues

(30) Priorität: 21.02.1981 DE 3106486
(43) Veröffentlichungstag der Anmeldung: 01.09.1982
(73) Patentinhaber: Dyckerhoff & Widmann Aktiengesellschaft, D-81902 München (DE)
(72) Erfinder: Plica, Peter, Dr., D-8000 München 71 (DE); Schmöller, Karl, D-8013 Haar (DE); Dresp, Gerd, D-8000 München 50 (DE)
(74) Vertreter: Möll, Friedrich Wilhelm

## Beschreibung

Die Erfindung betrifft einen insbesondere aus Stahlbeton-Fertigbauteilen bestehenden Bauteilsatz für eine als Gitterwand ausgebildete Stützmauer, Lärmschutzwand oder dergleichen mit horizontal verlaufenden, vorzugsweise einheitliche Tiefe aufweisenden und ein im wesentlichen regelmäßiges Raster bildenden Läuferelementen sowie vorzugsweise rechtwinklig dazu verlaufenden Binderelementen.

Zur Bildung einer als Gitterwand ausgebildeten Stützmauer ist ein Bauteilsatz aus Läuferelementen und Binderelementen bekannt, bei dem eine Mehrzahl von horizontal und parallel zur Mauerebene angeordneten Läuferelementen auf rechtwinklig hierzu angeordneten und sich in die Hinterfüllung der Mauer erstreckenden Binderelementen aufliegen und von diesen gehalten werden (AT-A-281891). Die Hinterfüllung der Mauer bildet in den Zwischenräumen zwischen den Läuferelementen natürliche Böschungen. Diese Stützmauer läßt sich auch als Lärmschutzwand verwenden, wobei der beispielsweise von einem Verkehrsweg ausgehende Schall an der Unterseite der horizontalen Läuferelemente in die natürlichen Böschungen der Hinterfüllung reflektiertwird.

Bei einem anderen Bauteilsatz zur baukastenartigen Herstellung einer Stützmauer bestehen die einzelnen Bauteile aus jeweils zwei gegeneinander gerichteten Läuferelementen, die durch querverlaufende Binderelemente zu rahmenartigen, stapelbaren Bauelementen verbunden sind (DE-A-2646020 und DE-A-2923631). Durch Stapeln einer Mehrzahl solcher Bauelemente wird ein räumliches Gerüst erhalten, das mit Erde hinterfüllt werden kann und so eine doppelseitig zu verwendende Lärmschutzwand bildet.

Bei diesem Bauteilsatz sind die Läuferelemente zur Außenseite der Stützmauer hin im wesentlichen konvex ausgebildet, was zur Folge hat, daß ein großer Teil des auf die Wand auftreffenden Schalls gestreut zur Schallquelle hin reflektiert wird, während nur ein verhältnismäßig geringerTeil des Schalls absorbiert wird.

Der Erfindung liegt die Aufgabe zugrunde, bei einem Bauteilsatz der eingangs angegebenen Art eine Möglichkeit zu schaffen, um einen möglichst großen Anteil des auf die Wand auftreffenden Schalls zu absorbieren, also zu vernichten, und den reflektierenden Anteil möglichst gering zu halten.

Nach der Erfindung wird diese Aufgabe dadurch gelöst, daß die Untersicht der Läuferelemente eine zur Außenseite der Stützmauer hin geöffnete konkave Krümmung aufweist.

Die Untersicht der Läuferelemente besteht zweckmäßig aus stufenförmig abgetreppten ebenen Abschnitten. Die Flächennormalen der ebenen Abschnitte schneiden sich vorteilhaft in einem Punkt. Der Schnittpunkt der Flächennormalen eines Läuferelements liegt zweckmäßig in dem der Außenseite der Stützmauer zugekehrten vorderen Bereich der Oberfläche des jeweils darunterliegenden Läuferelements.

Die Läuferelemente können etwa prismatische Form mit dreiecksähnlichem Querschnitt besitzen, dessen Seiten durch die Oberfläche und die Rückfläche jedes Elements sowie durch die gekrümmte Untersicht gebildet sind.

Die Läuferelemente können aber auch im Querschnitt winkelförmige Gestalt mit einem im wesentlichen horizontalen Schenkel und einem im wesentlichen vertikalen Schenkel aufweisen, wobei die gekrümmte Untersicht an einem Einsatzstück ausgebildet ist, das in die durch die beiden Schenkel des Läuferelements gebildete Höhlung eingesetzt ist. Dieses Einsatzstück besteht zweckmäßig aus schallabsorbierendem Material.

Es können auch jeweils zwei mit ihren Rückflächen gegeneinander gerichtete Läuferelemente durch Binderelemente zu einem rahmenartigen Bauteil verbunden sein, das zweckmäßig stapelbar ausgebildet ist.

Die Enden der Läuferelemente können über die Binderelemente hinausragen.

Vorzugsweise im Bereich der Kreuzung von Läufer- und Binderelementen sind zweckmäßig fußartige Distanzhalter vorgesehen.

Der Vorteil der Erfindung wird im wesentlichen darin gesehen, daß durch die nach einer konkaven Krümmung stufenförmig abgetreppte Ausbildung der Untersicht der Läuferelemente ein besonders großer Anteil von auf die Untersicht der Läuferelemente auftreffenden Schallwellen in die zwischen den Läuferelementen vorhandenen Teilböschungen reflektiert und darin absorbiert wird. Zur Schallquelle hin reflektiert wird der Schall nur an den flächenmäßig unbedeutenden Abtreppungen zwischen den in der Krümmung verlaufenden ebenen Abschnitten. Eine mit erfindungsgemäß ausgebildeten Läuferelementen ausgestattete Lärmschutzwand hat demgemäß eine hochabsorbierende Lärmschutzleistung.

Die Erfindung wird nachstehend anhand eines in der Zeichnung dargestellten Ausführungsbeispiels näher erläutert. Es zeigt
Fig. 1 eine Draufsicht auf ein Bauteil nach der Erfindung,
Fig. 2 einen Längsschnitt entlang der Linie 11-11 in Fig. 1,
Fig. 3 einen Querschnitt entlang der Linie 111-111 in Fig. 1,
Fig. 4 eine Ansicht aus Richtung IV-IV in Fig. 1,
Fig. 5 eine Einzelheit aus dem Querschnitt gemäß Fig. 3 in größerem Maßstab,
Fig. einen Querschnitt durch eine andere Ausführungsform eines Bauteils nach der Erfindung und
Fig. 7 einen Querschnitt durch eine mit Bauteilen nach der Erfindung ausgeführte Lärmschutzwand.

Das in Fig. 1 in Draufsicht dargestellte Bauteil 1 besteht aus zwei parallelen Läuferelementen 2, die durch zwei als Querträger ausgebildete Binderelemente 3 zu einem Rahmen verbunden sind. Im Bereich der Kreuzungen der Läuferelemente 2 mit den Binderelementen 3 sind fußartige Distanzhalter4 (Fig. 2) gebildet, mit denen ein solches Bauteil 1 in Ausnehmungen 5 in der Oberseite eines entsprechenden Bauteils 1' (Fig. 3) eingestellt werden kann. Durch Stapelung mehrerer solcher Bauteile mit der Höhe nach abnehmender Breite entsteht eine doppelwandige Gitterwand, deren Innenraum mit Erde gefüllt werden kann, die auf bzw. zwischen den Läuferelementen 2 Böschungen 14 bildet, die begrünbar sind (Fig. 7). Anstelle begrünter Erde kann aber auch ein anderes absorbierendes Material verwendet werden.

Wesentlich für die Erfindung ist vor allem die besondere Ausbildung der Untersicht der Läuferelemente 2, die anhand der Fig. 5 näher erläutert wird. Fig. 5 zeigt einen Ausschnitt aus dem Querschnitt der Fig. 3, und zwar eine vergrößerte Darstellung eines Querschnittes eines Läuferelementes 2. Das Läuferelement 2 besitzt dreiecksähnlichen Querschnitt, dessen eine Seite durch die ebene, schwach geneigte Oberfläche 6, dessen zweite Seite durch die ebenfalls ebene, im wesentlichen lotrechte Rückenfläche 7 und dessen dritte Seite durch die gekrümmte Untersicht 8 gebildet ist. Dabei ist die Materialstärke vernachlässigt, welche die Bildung einer vorderen Stirnfläche 9 und einer rückwärtigen unteren Stirnfläche 10 verlangt.

Die Untersicht besteht aus einem konkaven Linienzug mit stufenförmig abgetreppten, geraden Streckenabschnitten 11 und dazwischenliegenden Abtreppungen 12. Die geraden Strekkenabschnitte 11 sind so angeordnet, daß ihre Flächennormalen 13, die in Fig. 5 mit strichpunktierten Linien angedeutet sind, sich in einem Punkt P schneiden, der in vertikaler Richtung etwa unterhalb der vorderen Stirnfläche 9 und in der horizontalen Oberfläche 6' eines unterhalb des Elementes 1 liegenden Elementes 1' liegt, in jedem Fall aber sich innerhalb der einen natürlichen Böschungswinkel bildenden Hinterfüllung 14 des darunterliegenden Elementes 1' befindet. Auf diese Weise wird erreicht, daß auch aus ungünstigstem Winkel, nämlich knapp an der Ecke 15 des unteren Elementes 1' vorbei einfallende Schallwellen weitestgehend in die Teilböschung 14 hineinreflektiert werden und dort absorbiert werden können.

Während die Läuferelemente 2 bei dem Ausführungsbeispiel der Fig. 1 bis 5 als massive Betonbauteile mit dreiecksähnlichem Querschnitt ausgebildet sind, ist es auch möglich, beispielsweise aus Gründen der Gewichtsersparnis, die Läuferelemente mit einem winkelförmigen Querschnitt aus einem im wesentlichen horizontalen Schenkel 16 und einem im wesentlichen vertikalen Schenkel 17 auszubilden und die in besonderer Weise ausgebildete Untersicht 8 an einem Einsatzstück 18 vorzusehen, das in die aus den Schenkeln 16 und 17 gebildete Höhlung einge-] setzt ist (Fig. 6). Dieses Einsatzstück kann auch aus besonders schallabsorbierendem Material, z. B. aus Einkornbeton, Kunststoff oder dergleichen, bestehen.

In Fig. ist schließlich noch ein praktisches Ausführungsbeispiel einer Lärmschutzwand gezeigt, die aus insgesamt fünf übereinander gestapelten Bauteilen nach der Erfindung besteht, deren Breite von unten nach oben jeweils abnimmt. Die Läuferelemente sind dabei jeweils in gleicher Weise und mit gleichen Abmessungen ausgebildet. Die unterschiedliche Breite der einzelnen Bauteile 20a bis 20e entsteht durch unterschiedliche Länge der Binderelemente 3a bis 3d. Die Hinterfüllung der Wand wird zweckmäßigerweise fortlaufend vorgenommen, d. h., nach Versetzen des untersten Bauteils 20a wird dieses bis zur Höhe seiner Binderelemente 3a gefüllt, sodann das Bauteil 20b aufgesetzt, dieses bis zur Höhe seiner Binderelemente 3b verfüllt usw., bis das oberste Bauteil 20e aufgesetzt werden kann.

## Patentansprüche

1. Bauteilsatz, insbesondere aus Stahlbeton-Fertigbauteilen, für eine als Gitterwand ausgebildete Stützmauer, Lärmschutzwand oder dergleichen mit horizontal verlaufenden, vorzugsweise einheitliche Tiefe aufweisenden und ein im wesentlichen regelmäßiges Raster bildenden Läuferelementen (2) sowie vorzugsweise rechtwinklig dazu verlaufenden Binderelementen (3), dadurch gekennzeichnet, daß die Untersicht (8) der Läuferelemente (2) eine zur Außenseite der Stützmauer hin geöffnete konkave Krümmung aufweist.

2. Bauteilsatz nach Anspruch 1, dadurch gekennzeichnet, daß die Untersicht (8) aus stufenförmig abgetreppten ebenen Abschnitten (11) besteht.

3. Bauteilsatz nach Anspruch 2, dadurch gekennzeichnet, daß die Flächennormalen (13) der ebenen Abschnitte (11) sich in einem Punkt (P) schneiden.

4. Bauteilsatz nach Anspruch 3, dadurch gekennzeichnet, daß der Schnittpunkt (P) der Flächennormalen (13) eines Läuferelementes (2) in dem der Außenseite der Stützmauer zugekehrten vorderen Bereich der Oberfläche (6) des jeweils darunterliegenden Läuferelementes liegt.

5. Bauteilsatz nach einem der Ansprüche 1 bis 4, dadurch gekennzeichnet, daß die Läuferelemente (2) etwa prismatische Form mit dreiecksähnlichem Querschnitt besitzen, dessen Seiten durch die Oberfläche (6) und die Rückfläche (7) jedes Elementes sowie durch die gekrümmte Untersicht (8) gebildet sind.

6. Bauteilsatz nach einem der Ansprüche 1 bis 4, dadurch gekennzeichnet, daß die Läuferelemente (2) im Querschnitt winkelförmige Gestalt mit einem im wesentlichen horizontalen Schenkel (16) und einem im wesentlichen vertikalen Schenkel (17) besitzen und daß die gekrümmte Untersicht (8) an einem Einsatzstück (18) ausgebildet ist, das in die durch die beiden Schenkel des Läuferelementes gebildete Höhlung eingesetzt ist.

7. Bauteilsatz nach Anspruch 6, dadurch gekennzeichnet, daß das Einsatzstück (18) aus schallabsorbierendem Material besteht.

8. Bauteilsatz nach einem der Ansprüche 1 bis 7, dadurch gekennzeichnet, daß jeweils zwei mit ihren Rückflächen gegeneinander gerichtete Läuferelemente (2) durch Binderelemente (3) zu einem rahmenartigen Bauteil (1, 1') verbunden sind.

9. Bauteilsatz nach Anspruch 8, dadurch gekennzeichnet, daß das Bauteil stapelbar ist.

10. Bauteilsatz nach Anspruch 8 oder 9, dadurch gekennzeichnet, daß die Enden der Läuferelemente (2) über die Binderelemente (3) hinausragen.

11. Bauteilsatz nach den Ansprüchen 8 bis 10, dadurch gekennzeichnet, daß vorzugsweise im Bereich der Kreuzung von Läufer- und Binderelementen (2 bzw. 3) fußartige Distanzhalter (4) vorgesehen sind.

## Claims

1. Construction assembly, in particular consisting of reinforced-concrete prefabricated components, for a retaining wall, acoustic-screen or the like in the form of a cribbing wall, with horizontally extending stretcher elements (2) which preferably have uniform depth and which form a substantially regular grid, and also with binding elements (3) extending preferably at right angles thereto, characterised in that the underside (8) of the stretcher elements (2) has a concave curvature open towards the outside of the retaining wall.

2. Construction assembly according to Claim 1, characterised in that the underside (8) consists of step-like, stepped plane portions (11).

3. Construction assembly according to Claim 2, characterised in that the normals (13) to the surfaces of the plane sections (11) intersect at a point (P).

4. Construction assembly according to Claim 3, characterised in that the point of intersection (P) of the normals (13) to the surfaces of one stretcher element (2) lies in the front region, nearest the outside of the retaining wall, of the surface (6) of the respective underlying stretcher element.

5. Construction assembly according to one of Claims 1 to 4, characterised in that the stretcher elements (2) have approximately prismatic shape with triangle-like cross-section, the sides of which are formed by the top surface (6) and the rear face (7) of each element and also by the curved underside (8).

6. Construction assembly according to one of Claims 1 to 4, characterised in that the stretcher elements (2) are of angular shape in cross-section with a substantially horizontal arm (16) and a substantially vertical arm (17), and that the curved underside (8) is formed on an insert piece (18) which is inserted into the cavity formed by the two arms of the stretcher element.

7. Construction assembly according to Claim 6, characterised in that the insert piece (18) consists of sound-absorbing material.

8. Construction assembly according to one of Claims 1 to 7, characterised in that in each case two stretcher elements (2) directed towards one another with their rear faces are connected by binding elements (3) to form a frame-like component (1,1').

9. Construction assembly according to Claim 8, characterised in that the component can be stacked.

10. Construction assembly according to Claims 8 or 9, characterised in that the ends of the stretcher elements (2) project beyond the binding elements (3).

11. Construction assembly according to Claims 8 to 10, characterised in that foot-like spacers (4) are provided, preferably in the vicinity of the intersection of stretcher and binding elements (2 and 3 respectively).

## Revendications

1. Ensemble d'éléments de construction, notamment d'éléments de construction préfabriqués en béton armé, pour l'érection de murs de soutènement, de murs antibruit analogues, formant des parois à claire-voie, du type comportant des éléments courants (2), disposés horizontalement, ayant de préférence, tous la même hauteur et constituant un réseau essentiellement régulier, et des éléments de liaison (3), disposés de préférence perpendiculairement aux précédents, caractérisé en ce que la surface inférieure (8) des éléments courants (2) présente une concatité tournée vers l'extérieur du mur de soutènement.

2. Ensemble d'éléments de construction selon la revendication 1, caractérisé en ce que la surface inférieure (8) est constituée par des tronçons plans (11) disposés en échelons comme un escalier.

3. Ensemble d'éléments de construction selon la revendication 2, caractérisé en ce que les normales (13) aux surfaces des tronçons plans (11) se coupent en un même point (P).

4. Ensemble d'éléments de construction selon la revendication 3, caractérisé en ce que le point de convergence (P) des normales (13) aux surfaces d'un élément courant (2) se trouve sur la partie antérieure de la surface supérieure (6) de l'élément courant sous-jacent qui est la plus proche du côté extérieur du mur de soutènement.

5. Ensemble d'éléments de construction selon l'une des revendications 1 à 4, caractérisé en ce que les éléments courants (2) ont une forme approximativement prismatique et une section de forme générale triangulaire dont les côtés sont constitués par la surface supérieure (6) et la surface arrière (7) de chaque élément ainsi que par sa surface inférieure (8) courbe.

6. Ensemble d'éléments de construction selon l'une des revendications 1 à 4, caractérisé en ce que les éléments courants (2) ont, vus en coupe, la forme d'une cornière ayant une aile (16) sensiblement horizontale et une aile (17) sensiblement verticale, la surface inférieure courbe (8) étant réalisée dans une pièce rapportée (18) qui est insérée dans la cavité délimitée par les deux ailes de l'élément courant.

7. Ensemble d'éléments de construction selon la revendication 6, caractérisé en ce que la pièce rapportée (18) est constituée par un matèriau absorbant le son.

8. Ensemble d'élément de construction selon l'une des revendications 1 à 7, caractérisé en ce que les éléments courants (2) sont placés deux à deux de telle manière que leurs surfaces arrière soient en face l'une de l'autre et sont reliés par des éléments de liaison (3) de manière à former un élément de construction (1, 1') en forme de cadre.

9. Ensemble d'éléments de construction selon la revendication 8, caractérisé en ce que les éléments de construction sont superposables.

10. Ensemble d'éléments de construction selon l'une des revendications 8 ou 9, caractérisé en ce que les extrémités des éléments courants (2) dépassent au-delà des éléments de liaison (3).

11. Ensemble d'éléments de construction selon l'une des revendications 8 à 10, caractérisé en ce qu'au niveau des croisements des éléments courants (2) et des éléments de liaison (3) le dispositif comporte des pièces (4) en forme de pieds, jouant le rôle d'entretoises.
